# FASCICULE DE BREVET EUROPEEN

(11) **EP 2 700 605 B1**
(45) Date de publication et mention de la délivrance du brevet: **17.12.2014**
(21) Numéro de dépôt: 13176482.1
(22) Date de dépôt: 15.07.2013
(51) Int. Cl.: B66C 13/02, B63B 27/10, B63B 23/06

(54) **Stabilisateur de câble de manoeuvre d 'une charge, telle qu'une embarcation, et installation de manutention de charge intégrant un tel stabilisateur**
Seilstabilisator zum Bewegen einer Last, wie beispielsweise eines Boots, und Anlage zum Fördern einer Last, die einen solchen Stabilisator umfasst
Stabiliser of a cable for controlling a load, such as a watercraft, and load-control system including such a stabiliser

(30) Priorité: 22.08.2012 FR 1257929
(43) Date de publication de la demande: 26.02.2014
(73) Titulaire: Acebi, 44150 Saint-Herblon (FR)
(72) Inventeur: Moreau, Jean-Pierre, Oudon 44521 (FR)
(74) Mandataire: Godineau, Valérie

(56) Documents cités:
- US-A- 4 883 184
- US-H1- H2 163

## Description

La présente invention concerne un stabilisateur de câble de manoeuvre d'une charge, telle qu'une embarcation, ainsi qu'une installation de manutention de charge intégrant un tel stabilisateur.

Elle concerne plus particulièrement un stabilisateur du type comprenant au moins :
- une tête de contrôle de la position du câble, cette tête étant couplable à une structure porteuse, de préférence du genre bossoir, apte à être embarquée sur un engin ou une structure flottant(e) et équipée de moyens d'entraînement en déplacement de la tête pour le positionnement de la tête à l'aplomb de la charge apte à être manutentionnée à l'aide dudit câble de manoeuvre en vue d'une mise à l'eau ou hors d'eau de ladite charge,
- une centrale dite inertielle permettant de déterminer au moins une grandeur représentative de l'accélération et/ou des déplacements de l'engin flottant sur lequel le stabilisateur est apte à être embarqué.

La mise à l'eau, notamment depuis un navire, ou le hissage hors d'eau, d'embarcation de sauvetage ou d'intervention comprenant un équipage est souvent une épreuve fatigante pour l'équipage, en particulier lorsque les conditions météorologiques sont mauvaises. La course de l'embarcation entre le moment où elle quitte, ou respectivement atteint, le navire et celle où elle atteint, ou respectivement quitte, l'eau apparaît souvent comme très longue aux passagers de l'embarcation car l'embarcation peut être soumise à des oscillations d'amplitude importante au cours de ladite course. En effet, jusqu'à présent, les installations de manutention de charges, telles que des embarcations, comprennent une structure porteuse du genre bossoir équipée à l'extrémité de son bras de manutention d'une poulie fixe à câble de levage. Cette poulie est positionnée à l'aide du bras à l'aplomb de l'embarcation à mettre à l'eau ou à hisser hors de l'eau. La commande du bras s'effectue après repérage visuel de la position de l'embarcation. Il en résulte une imprécision dans la position de la poulie au-dessus de l'embarcation. Le câble enroulé partiellement autour de la poulie est accroché au niveau de son extrémité libre à l'embarcation. Une fois accroché, l'opération de levage ou de mise à l'eau peut débuter. Dans le cas d'une opération de hissage hors de l'eau, rien n'empêche le câble d'osciller. La stabilisation s'effectue en fin de course de levage lorsque l'embarcation vient au contact d'un plateau fixé à la tête du bossoir. Ces phénomènes d'oscillation sont observés de la même manière lorsque l'embarcation est mise à l'eau.

Le document US 4 883 184 est considéré comme l'état de la technique le plus proche, et divulgue un stabilisateur d'oscillations de charges suspendues.

Un but de la présente invention est donc de proposer un stabilisateur de câble et une installation de manutention intégrant un tel stabilisateur dont les conceptions permettent de contrôler les mouvements de la charge à manutentionner dès le début de sa course de mise hors d'eau ou de mise à l'eau.

Un autre but de la présente invention est de proposer un stabilisateur de câble et une installation de manutention du type précité dont les conceptions permettent de s'affranchir de données visuelles fournies par l'opérateur.

A cet effet, l'invention a pour objet un stabilisateur de câble de manoeuvre d'une charge, telle qu'une embarcation, apte à être mise à l'eau ou hissée hors d'eau à l'aide dudit câble, ledit stabilisateur comprenant au moins :
- une tête de contrôle de la position du câble, cette tête étant couplable à une structure porteuse, de préférence du genre bossoir, apte à être embarquée sur un engin ou une structure flottant(e) et équipée de moyens d'entraînement en déplacement de la tête pour le positionnement de la tête à l'aplomb de la charge apte à être manutentionnée à l'aide dudit câble de manoeuvre en vue d'une mise à l'eau ou hors d'eau de ladite charge,
- une centrale dite inertielle permettant de déterminer au moins une grandeur représentative de l'accélération et/ou des déplacements de l'engin flottant sur lequel le stabilisateur est apte à être embarqué,
caractérisé en ce que la tête du stabilisateur comporte une base, et, portés par la base, au moins
- des moyens de détection de la position de la charge à manutentionner,
- un passage de câble apte à être traversé par le câble de manoeuvre et
- des moyens d'entraînement en déplacement du passage de câble par l'intermédiaire desquels le passage de câble est monté, par rapport à la base, mobile suivant au moins deux directions dans un plan sensiblement perpendiculaire à l'axe dudit passage de câble,
et en ce que le stabilisateur comporte des moyens de pilotage des moyens d'entraînement en déplacement du passage de câble par rapport à la base au moins en fonction des données fournies par la centrale inertielle.

Grâce à sa conception, le stabilisateur permet un positionnement grossier du passage de câble à l'aplomb de la charge puis un réglage fin du positionnement de ce passage de câble pour limiter toute action du câble sur la charge dans le sens d'un balancement de la charge.

De préférence, les moyens d'entraînement en déplacement du passage de câble comprennent au moins deux actionneurs linéaires de type vérin disposés autour du passage de câble entre base et passage de câble, lesdits actionneurs s'étendant chacun dans un plan sensiblement perpendiculaire à l'axe dudit passage de câble et étant couplés chacun au passage de câble d'une part, et à la base, d'autre part par une liaison pivot d'axe parallèle à l'axe du passage de câble. Cette conception permet un positionnement simple, rapide, précis et fiable du passage de câble.

De préférence, les actionneurs sont coplanaires et forment entre eux un angle voisin de 90°. Le passage de câble affecte la forme d'un manchon.

Pour parfaire l'action des moyens d'entraînement en déplacement du passage de câble, la tête est équipée de moyens de liaison aptes à coopérer avec des moyens de liaison complémentaires portés par la structure porteuse pour une liaison à pivotement entre base et structure porteuse autour d'un axe sensiblement orthogonal à l'axe du passage de câble. Ces moyens de liaison permettent un maintien suivant un axe vertical du passage de câble.

De préférence, la base de la tête comprend une pièce annulaire entourant le passage de câble et un flasque évidé fermant l'une des faces dite face du dessus de la pièce annulaire, l'évidement du flasque étant en disposition sensiblement alignée avec ledit passage de câble, ledit flasque portant sur sa face tournée vers le passage de câble, la centrale, dite inertielle, et les moyens de détection de la position de la charge à manutentionner. Les moyens de détection de la position de la charge à manutentionner comprennent au moins un émetteur/récepteur de signaux optiques apte à coopérer avec un réflecteur de signaux optiques positionné sur la charge à manutentionner à l'aide dudit câble de manoeuvre. Grâce à cette détection de position par signaux optiques, les risques de défaillances ou d'erreurs sont réduits.

L'invention a encore pour objet une installation de manutention d'une charge, telle qu'une embarcation, apte à être mise à l'eau ou hissée hors d'eau à l'aide d'un câble de manoeuvre, ladite installation apte à être embarquée sur un engin ou une structure flottant(e) comprenant au moins un stabilisateur et une structure porteuse d'au moins une partie du stabilisateur, ladite structure porteuse comprenant un treuil autour duquel le câble de manoeuvre de la charge à manutentionner est apte à être enroulé et des moyens d'entraînement en déplacement de la partie du stabilisateur portée par ladite structure pour le positionnement de ladite partie du stabilisateur à l'aplomb de la charge apte à être manutentionnée à l'aide dudit câble de manoeuvre, caractérisée en ce que le stabilisateur est du type précité en ce que la partie du stabilisateur portée par la structure porteuse est formée au moins par la tête du stabilisateur.

De préférence, la structure porteuse est un bossoir comprenant au moins un bras à l'extrémité libre duquel est montée à pivotement la tête du stabilisateur et des moyens, tels qu'un vérin, d'entraînement en déplacement du bras entre au moins une position de travail correspondant à la position de mise à l'eau ou de hissage de la charge et une position de stockage de la charge sur l'engin ou la structure flottante, ces moyens d'entraînement en déplacement du bras, aptes à former les moyens d'entraînement en déplacement de la tête du stabilisateur pour le positionnement de ladite tête à l'aplomb de la charge apte à être manutentionnée à l'aide dudit câble de manoeuvre, étant équipés de moyens de pilotage en fonction, des données de la centrale inertielle et des moyens de détection de la position de la charge à manutentionner du stabilisateur.

De préférence, la structure porteuse comprend des moyens de maintien de la tête du stabilisateur dans un plan sensiblement horizontal dans lequel l'axe du passage de câble du stabilisateur s'étend verticalement, ces moyens de maintien étant, de préférence, formés par un vérin à capteur de position intégré disposé entre le bras de la structure porteuse et la tête du stabilisateur, ledit vérin étant équipé de moyens de pilotage en fonction des données de son capteur de position, des données de la centrale inertielle, et des moyens de détection de la position de la charge à manutentionner du stabilisateur.

L'invention sera bien comprise à la lecture de la description suivante d'exemples de réalisation, en référence aux dessins annexés dans lesquels :
la figure 1 représente une vue schématique en coupe transversale d'un navire équipé de deux installations de manutention conformes à l'invention, l'une en position de hissage hors d'eau d'une embarcation, l'autre en position de stockage de l'embarcation sur le navire ;
la figure 2 représente une vue en perspective d'une installation de manutention conforme à l'invention ;
la figure 3 représente une vue en perspective du dessous d'un stabilisateur conforme à l'invention ;
la figure 4 représente une vue de face d'une installation de manutention conforme à l'invention en position de hissage d'une embarcation à bord d'un navire.

Comme mentionné ci-dessus, l'invention a pour objet un stabilisateur 1 de câble 23 de manoeuvre d'une charge apte à être mise à l'eau ou hissée hors d'eau à l'aide dudit câble 23, et une installation, apte à être embarquée sur un engin 5 ou une structure flottant(e), et comprenant un tel stabilisateur 1 et une structure 4 porteuse d'au moins une partie du stabilisateur 1.

Dans les exemples représentés, la charge à manutentionner est une embarcation 2 et l'installation est embarquée sur un navire 5 qui forme l'engin flottant. Ce navire aurait pu, de manière équivalente, être remplacé par exemple par une plateforme flottante. La structure 4 porteuse est ici réalisée sous forme d'un bossoir. Ce bossoir comprend :
- une embase d'appui sur le plancher du navire formée ici d'un cadre horizontal,
- un bras 18 de manutention de charge relié à l'embase par une liaison pivot d'axe horizontal sensiblement parallèle au plan d'appui au sol de ladite embase,
- un vérin 19, disposé entre embase et bras 18 pour le passage du bras d'une position de travail correspondant à la position de mise à l'eau ou de hissage de l'embarcation hors d'eau dans laquelle le bras, qui est un bras coudé, présente sa branche de liaison à l'embase en position dressée, comme l'illustre la vue de gauche à la figure 1, et une position de stockage de l'embarcation sur le navire, dans laquelle la branche du bras reliée à l'embase est couchée sur ladite embase, comme l'illustre la vue de droite à la figure 1,
- un treuil 17 porté par le bras 18 et autour du tambour duquel un câble 23 de manutention de l'embarcation est apte à s'enrouler au moins partiellement,
- des poulies de guidage du câble jusqu'à l'extrémité libre du bras 18, ces poulies étant portées par le bras 18,
- des moyens 22 de pilotage du vérin 19 d'entraînement en déplacement du bras 18 en fonction de données qui seront décrites ci-après.

Le stabilisateur 1 du câble 23 comprend quant à lui :
- une tête 3 de contrôle de la position du câble 23 disposée à l'extrémité libre du bras 18 de manutention du bossoir,
- une centrale 7 inertielle permettant de déterminer au moins une grandeur représentative de l'accélération et/ou des déplacements du navire sur lequel le stabilisateur est embarqué.
Cette centrale 7 inertielle peut être propre à l'installation ou peut être celle du navire sur lequel l'installation est embarquée.

De manière traditionnelle, cette centrale inertielle ou à inertie comporte des capteurs d'accélération, tels que des accéléromètres, et de vitesse angulaire, tels que des gyroscopes ou gyromètres. Cette centrale permet de calculer en temps réel les angles d'attitude (roulis, tangage, cap), le vecteur vitesse ainsi que la position en 3D instantanée à partir des mesures de ces capteurs du navire. La tête 3 du stabilisateur comporte une base 8, et, portés par la base 8, au moins
- des moyens 9 de détection de la position de la charge 2 à manutentionner,
- un passage 10 de câble apte à être traversé par le câble 23 de manoeuvre et
- des moyens 11 d'entraînement en déplacement du passage 10 de câble par l'intermédiaire desquels le passage 10 de câble est monté, par rapport à la base 8, mobile suivant au moins deux directions dans un plan sensiblement perpendiculaire à l'axe dudit passage 10 de câble.
Le stabilisateur comporte encore des moyens 22 de pilotage des moyens 6 d'entraînement en déplacement du passage 10 de câble par rapport à la base 8 au moins en fonction des données fournies par la centrale 7 inertielle.

Dans les exemples représentés, le passage 10 de câble affecte la forme d'un manchon. La base 8 de la tête 3 comprend une pièce 14 annulaire entourant le passage 10 de câble et un flasque 15 évidé fermant l'une des faces dite face du dessus de la pièce 14 annulaire. L'évidement 16 du flasque 15 est en disposition sensiblement alignée avec ledit passage 10 de câble. Le flasque 15 porte, sur sa face tournée vers le passage 10 de câble, la centrale 7, dite inertielle, et les moyens 9 de détection de la position de la charge 2 à manutentionner. Les moyens 9 de détection de la position de la charge 2 à manutentionner comprennent au moins un émetteur/récepteur 91 de signaux optiques apte à coopérer avec un réflecteur 92 de signaux optiques positionné sur la charge 2 à manutentionner à l'aide dudit câble de manoeuvre.

Ce réflecteur 92 de signaux optiques est disposé sur l'embarcation au voisinage immédiat du point d'accroche du câble sur ladite embarcation.

Les moyens 11 d'entraînement en déplacement du passage 10 de câble comprennent au moins deux actionneurs 11 linéaires de type vérin disposés autour du passage 10 de câble entre base 8 et passage 10 de câble. Ces actionneurs 11, réalisés ici sous forme de vérins pneumatiques, s'étendent chacun dans un plan sensiblement perpendiculaire à l'axe dudit passage 10 de câble et sont couplés chacun au passage 10 de câble d'une part, et à la base 8, d'autre part, par une liaison 12 pivot d'axe parallèle à l'axe du passage 10 de câble. Les actionneurs 11 sont coplanaires et forment entre eux un angle voisin de 90°.

La tête est reliée par sa base à pivotement à l'extrémité libre du bras 18 de manutention du bossoir. Dans l'exemple représenté, la base est équipée de deux ailes reliées entre elles par un axe traversant l'extrémité libre du bras et un perçage traversant de chaque aile pour former un axe pivot entre bras 18 du bossoir et base de la tête du stabilisateur. Un vérin 20 est disposé entre le bras 18 et la base 8 pour permettre, lors de son actionnement, l'entraînement à pivotement de la base 8 de la tête du stabilisateur autour de son axe pivot de liaison au bras 18 en vue d'un maintien permanent à l'état vertical du passage 10 de câble.

Les moyens 22 de pilotage des actionneurs 11 du stabilisateur et des vérins 19, 20 du bossoir sont formés par une unité électronique et informatique de traitement et de calcul. Ladite unité peut être réalisée sous la forme d'un circuit électronique muni d'un microcontrôleur ou d'un microprocesseur associé à une mémoire de stockage de données. Ainsi, lorsque dans la suite de la description, il est précisé que des moyens donnés sont configurés pour réaliser une opération donnée, cela signifie que le système électronique et informatique qui forme lesdits moyens comprend des instructions informatiques permettant de réaliser ladite opération. Ces moyens de pilotage sont configurés pour acquérir, par l'intermédiaire de la centrale 7 inertielle et des moyens 9 de détection de la position de la charge, des données, pour comparer ces données à des valeurs mémorisées et piloter l'ensemble des actionneurs en fonction du résultat de la comparaison.

En pratique, le hissage d'une embarcation hors d'eau s'opère comme suit. Dans un premier temps, l'embarcation à hisser à bord du navire est accrochée à l'aide d'une pantoire 21 au navire pour maintenir l'embarcation sensiblement parallèle audit navire. Le bras 18 du bossoir est déployé et la tête du stabilisateur positionnée à la vertical du point d'accrochage du câble sur l'embarcation à l'aide des signaux optiques échangés entre tête du stabilisateur et embarcation par l'intermédiaire des moyens 9 de détection de la position d'embarcation. Le câble peut alors être accroché à l'embarcation en un point d'accrochage prédéterminé. Le positionnement du passage du câble est affiné à l'aide des actionneurs 11 au cours du hissage de l'embarcation en fonction de données fournies par la centrale inertielle embarquée sur la tête du stabilisateur et par les moyens 9 de détection de position pour assurer un hissage le plus vertical possible. Ce hissage s'opère par actionnement du treuil et des vérins 19, 20 qui maintiennent le bras 18 et la tête 3 dans des positionnements également optimaux.

En fin de course de levage, le bras 18 est actionné à l'aide du vérin 19 qui se rétracte pour permettre le passage du bras de la position de travail à la position de stockage. Pour une mise à l'eau de l'embarcation, on procède de manière inverse.

## Revendications

1. Stabilisateur (1) de câble (23) de manoeuvre d'une charge, telle qu'une embarcation (2), apte à être mise à l'eau ou hissée hors d'eau à l'aide dudit câble (23), ledit stabilisateur comprenant au moins :
- une tête (3) de contrôle de la position du câble (23), cette tête (3) étant couplable à une structure (4) porteuse, de préférence du genre bossoir, apte à être embarquée sur un engin (5) ou une structure flottant(e) et équipée de moyens (6) d'entraînement en déplacement de la tête (3) pour le positionnement de la tête (3) à l'aplomb de la charge (2) apte à être manutentionnée à l'aide dudit câble (23) de manoeuvre en vue d'une mise à l'eau ou hors d'eau de ladite charge (2),
- une centrale (7), dite inertielle, permettant de déterminer au moins une grandeur représentative de l'accélération et/ou des déplacements de l'engin (5) flottant sur lequel le stabilisateur est apte à être embarqué,
**caractérisé en ce que** la tête (3) du stabilisateur comporte une base (8), et, portés par la base (8), au moins
- des moyens (9) de détection de la position de la charge (2) à manutentionner,
- un passage (10) de câble apte à être traversé par le câble (23) de manoeuvre et
- des moyens (11) d'entraînement en déplacement du passage (10) de câble par l'intermédiaire desquels le passage (10) de câble est monté, par rapport à la base (8), mobile suivant au moins deux directions dans un plan sensiblement perpendiculaire à l'axe dudit passage (10) de câble,
et **en ce que** le stabilisateur comporte des moyens (22) de pilotage des moyens (11) d'entraînement en déplacement du passage (10) de câble par rapport à la base (8) au moins en fonction des données fournies par la centrale (7) inertielle.

2. Stabilisateur (1) selon la revendication 1,
**caractérisé en ce que** les moyens (11) d'entraînement en déplacement du passage (10) de câble comprennent au moins deux actionneurs (11) linéaires de type vérin disposés autour du passage (10) de câble entre base (8) et passage (10) de câble, lesdits actionneurs (11) s'étendant chacun dans un plan sensiblement perpendiculaire à l'axe dudit passage (10) de câble et étant couplés chacun au passage (10) de câble d'une part, et à la base (8), d'autre part par une liaison (12) pivot d'axe parallèle à l'axe du passage (10) de câble.

3. Stabilisateur (1) selon la revendication 2,
**caractérisé en ce que** les actionneurs (11) sont coplanaires et forment entre eux un angle voisin de 90°.

4. Stabilisateur (1) selon l'une des revendications précédentes,
**caractérisé en ce que** le passage (10) de câble affecte la forme d'un manchon.

5. Stabilisateur (1) selon l'une des revendications précédentes,
**caractérisé en ce que** la tête (3) est équipée de moyens (13A) de liaison aptes à coopérer avec des moyens (13B) de liaison complémentaires portés par la structure (4) porteuse pour une liaison à pivotement entre base (8) et structure (4) porteuse autour d'un axe sensiblement orthogonal à l'axe du passage (10) de câble.

6. Stabilisateur (1) selon l'une des revendications précédentes,
**caractérisé en ce que** la base (8) de la tête (3) comprend une pièce (14) annulaire entourant le passage (10) de câble et un flasque (15) évidé fermant l'une des faces dite face du dessus de la pièce (14) annulaire, l'évidement (16) du flasque (15) étant en disposition sensiblement alignée avec ledit passage (10) de câble, ledit flasque (15) portant sur sa face tournée vers le passage (10) de câble, la centrale (7), dite inertielle, et les moyens (9) de détection de la position de la charge (2) à manutentionner.

7. Stabilisateur (1) selon l'une des revendications précédentes,
**caractérisé en ce que** les moyens (9) de détection de la position de la charge (7) à manutentionner comprennent au moins un émetteur/récepteur (91) de signaux optiques apte à coopérer avec un réflecteur (92) de signaux optiques positionné sur la charge (2) à manutentionner à l'aide dudit câble de manoeuvre.

8. Installation de manutention d'une charge (2), telle qu'une embarcation, apte à être mise à l'eau ou hissée hors d'eau à l'aide d'un câble (23) de manoeuvre, ladite installation apte à être embarquée sur un engin (5) ou une structure flottant(e) comprenant au moins un stabilisateur (1) et une structure (4) porteuse d'au moins une partie du stabilisateur (1), ladite structure (4) porteuse comprenant un treuil (17) autour duquel le câble (23) de manoeuvre de la charge (2) à manutentionner est apte à être enroulé et des moyens (6) d'entraînement en déplacement de la partie du stabilisateur portée par ladite structure (4) pour le positionnement de ladite partie du stabilisateur à l'aplomb de la charge (2) apte à être manutentionnée à l'aide dudit câble (23) de manoeuvre,
**caractérisée en ce que** le stabilisateur (1) est conforme à l'une des revendications 1 à 7 et **en ce que** la partie du stabilisateur portée par la structure (4) porteuse est formée au moins par la tête (3) du stabilisateur.

9. Installation selon la revendication 8,
**caractérisée en ce que** la structure (4) porteuse est un bossoir comprenant au moins un bras (18) à l'extrémité libre duquel est montée à pivotement la tête (3) du stabilisateur (1) et des moyens, tels qu'un vérin (19) d'entraînement en déplacement du bras (18) entre au moins une position de travail correspondant à la position de mise à l'eau ou de hissage de la charge (2) et une position de stockage de la charge (2) sur l'engin (5) ou la structure flottant(e), ces moyens d'entraînement en déplacement du bras (18), aptes à former les moyens (6) d'entraînement en déplacement de la tête (3) du stabilisateur (1) pour le positionnement de ladite tête (3) à l'aplomb de la charge (2) apte à être manutentionnée à l'aide dudit câble (23) de manoeuvre, étant équipés de moyens de pilotage en fonction des données de la centrale (7) inertielle et des moyens (9) de détection de la position de la charge à manutentionner du stabilisateur (1).

10. Installation selon l'une des revendications 8 ou 9,
**caractérisée en ce que** la structure (4) porteuse comprend des moyens (20) de maintien de la tête (3) du stabilisateur (1) dans un plan sensiblement horizontal dans lequel l'axe du passage (10) de câble du stabilisateur (1) s'étend verticalement, ces moyens (20) de maintien étant, de préférence, formés par un vérin (20) à capteur de position intégré disposé entre le bras (18) de la structure (4) porteuse et la tête (3) du stabilisateur (1), ledit vérin (20) étant équipé de moyens de pilotage en fonction des données de son capteur de position, des données de la centrale (7) inertielle et des moyens (9) de détection de la position de la charge à manutentionner du stabilisateur (1).

## Patentansprüche

1. Stabilisator (1) eines Seils (23) zum Handhaben einer Last, wie etwa eines Boots (2), die man anhand des Seils (23) in Wasser lassen oder aus dem Wasser heraus heben kann, wobei der Stabilisator mindestens Folgendes umfasst:
- einen Kopf (3) zum Regeln der Position des Seils (23), wobei der Kopf (3) mit einer Tragstruktur (4), bevorzugt nach Art eines Ladebaums, koppelbar ist, die an Bord eines schwimmenden Fahrzeugs (5) oder einer schwimmenden Struktur genommen werden kann und mit Mitteln (6) zum Verschiebungsantrieb des Kopfes (3) ausgestattet ist, um den Kopf (3) lotrecht zu der Last (2) zu positionieren, die anhand des Handhabungsseils (23) gefördert werden kann, um die Last (2) in Wasser zu lassen oder aus dem Wasser heraus zu heben,
- ein so genanntes Trägheitsleitwerk (7), welches die Bestimmung mindestens einer Größe ermöglicht, welche die Beschleunigung und/oder die Verschiebungen des schwimmenden Fahrzeugs (5), auf dem der Stabilisator an Bord genommen werden kann, darstellt,
**dadurch gekennzeichnet, dass** der Kopf (3) des Stabilisators eine Basis (8) umfasst, und wobei die Basis (8) mindestens Folgendes trägt
- Mittel (9) zum Erkennen der Position der zu fördernden Last (2),
- einen Seilkanal (10), durch den das Handhabungsseil (23) gehen kann, und
- Mittel (11) zum Verschiebungsantrieb des Seilkanals (10), durch die der Seilkanal (10) im Verhältnis zu der Basis (8) in mindestens zwei Richtungen in einer Ebene, die zu dem Seilkanal (10) im Wesentlichen rechtwinklig ist, beweglich montiert ist,
und dass der Stabilisator Mittel (22) zum Steuern der Verschiebungsantriebsmittel (11) des Seilkanals (10) im Verhältnis zu der Basis (8) mindestens in Abhängigkeit von den Daten, die von dem Trägheitslenkwerk (7) bereitgestellt werden, umfasst.

2. Stabilisator (1) nach Anspruch 1, **dadurch gekennzeichnet, dass** die Verschiebungsantriebsmittel (11) des Seilkanals (10) mindestens zwei lineare Stellglieder (11) nach Art eines Hubzylinders, die um den Seilkanal (10) herum zwischen der Basis (8) und dem Seilkanal angeordnet sind, umfassen, wobei sich die Stellglieder (11) jeweils in einer Ebene erstrecken, die zur Achse des Seilkanals (10) im Wesentlichen rechtwinklig ist, und jeweils einerseits mit dem Seilkanal (10) und andererseits mit der Basis (8) über eine Schwenkverbindung (12), die eine Achse parallel zur Achse des Seilkanals (10) aufweist, gekoppelt sind.

3. Stabilisator (1) nach Anspruch 2, **dadurch gekennzeichnet, dass** die Stellglieder (11) koplanar sind und zusammen einen Winkel von nahezu 90° bilden.

4. Stabilisator (1) nach einem der vorhergehenden Ansprüche, **dadurch gekennzeichnet, dass** der Seilkanal (10) die Form einer Muffe annimmt.

5. Stabilisator (1) nach einem der vorhergehenden Ansprüche, **dadurch gekennzeichnet, dass** der Kopf (3) mit Verbindungsmitteln (13A) versehen ist, die mit passenden Verbindungsmitteln (13B) zusammenwirken können, die von der Tragstruktur (4) getragen werden, für eine Schwenkverbindung zwischen der Basis (8) und der Tragstruktur (4) um eine Achse herum, die zu der Achse des Seilkanals (10) im Wesentlichen orthogonal ist.

6. Stabilisator (1) nach einem der vorhergehenden Ansprüche, **dadurch gekennzeichnet, dass** die Basis (8) des Kopfes (3) einen ringförmigen Teil (14), der den Seilkanal (10) umgibt, und einen vertieften Flansch (15), der eine der Seiten, nämlich die so genannte obere Seite des ringförmigen Teils (14), abschließt, umfasst, wobei sich die Vertiefung (16) des Flansches (15) in einer Anordnung befindet, die im Wesentlichen auf den Seilkanal (10) ausgerichtet ist, wobei der Flansch (15) auf seiner Seite, die dem Seilkanal (10) zugewandt ist, das so genannte Trägheitsleitwerk (7) und die Mittel (9) zum Erkennen der Position der zu handhabenden Last (2) trägt.

7. Stabilisator (1) nach einem der vorhergehenden Ansprüche, **dadurch gekennzeichnet, dass** die Mittel (9) zum Erkennen der Position der zu handhabenden Last (7) mindestens einen optischen Signal-Sende-Empfänger (91) umfassen, der mit einem optischen Signalreflektor (92), der auf der zu fördernden Last (2) positioniert ist, anhand des Handhabungsseils zusammenwirken kann.

8. Einrichtung zum Fördern einer Last (2), wie etwa eines Boots (2), die man anhand eines Handhabungsseils (23) in Wasser lassen oder aus dem Wasser heraus heben kann, wobei die Einrichtung an Bord eines schwimmenden Fahrzeugs (5) oder einer schwimmenden Struktur genommen werden kann, umfassend mindestens einen Stabilisator (1) und eine Tragstruktur (4) für mindestens einen Teil des Stabilisators (1), wobei die Tragstruktur (4) eine Winde (17) umfasst, um die das Handhabungsseil (23) der zu fördernden Last (2) gewickelt werden kann, und Verschiebungsantriebsmittel (6) für den Teil des Stabilisators, der von der Struktur (4) getragen wird, um den Teil des Stabilisators lotrecht zur Last (2), die anhand des Handhabungsseils (23) gefördert werden kann, zu positionieren,
**dadurch gekennzeichnet, dass** der Stabilisator (1) einem der Ansprüche 1 bis 7 entspricht, und dass der Teil des Stabilisators, der von der Tragstruktur (4) getragen wird, mindestens aus dem Kopf (3) des Stabilisators besteht.

9. Einrichtung nach Anspruch 8, **dadurch gekennzeichnet, dass** die Tragstruktur (4) ein Ladebaum ist, der mindestens einen Arm (18), an dessen freiem Ende der Kopf (3) des Stabilisators (1) schwenkbar montiert ist, und Mittel, wie etwa einen Hubzylinder (19), zum Verschiebungsantrieb des Arms (18) zwischen mindestens einer Arbeitsposition, die der Position zum in Wasser lassen oder aus dem Wasser herausheben der Last (2) entspricht, und einer Position zum Lagern der Last (2) auf dem schwimmenden Fahrzeug (5) oder der schwimmenden Struktur, umfasst, wobei diese Verschiebungsantriebsmittel des Arms (18), welche die Verschiebungsantriebsmittel (6) des Kopfs (3) des Stabilisators (1) bilden können, um den Kopf (3) lotrecht zu der Last (2) zu positionieren, die anhand des Handhabungsseils (23) gefördert werden kann, mit Mitteln zum Steuern in Abhängigkeit von den Daten des Trägheitsleitwerks (7) und Mitteln (9) zum Erkennen der Position der zu fördernden Last des Stabilisators (1) ausgestattet sind.

10. Einrichtung nach einem der Ansprüche 8 oder 9, **dadurch gekennzeichnet, dass** die Tragstruktur (4) Mittel (20) zum Halten des Kopfes (3) des Stabilisators (1) in einer im Wesentlichen waagerechten Ebene, in der sich die Achse des Seilkanals (10) des Stabilisators (1) senkrecht erstreckt, umfasst, wobei diese Haltemittel (20) bevorzugt aus einem Hubzylinder (20) bestehen, der einen integrierten Positionssensor aufweist, der zwischen dem Arm (18) der Tragstruktur (4) und dem Kopf (3) des Stabilisators (1) angeordnet ist, wobei der Hubzylinder (20) mit Mitteln zum Steuern in Abhängigkeit von den Daten seines Positionssensors, den Daten von dem Trägheitsleitwerk (7) und den Mitteln (9) zum Erkennen der Position der zu fördernden Last des Stabilisators (1) ausgestattet ist.

## Claims

1. A stabilizer (1) of a cable (23) for handling a load, such as a watercraft (2), which can be put to water or hauled out of water by means of said cable (23), said stabilizer comprising at least:
- a head (3) for controlling the position of the cable (23), wherein the head (3) can be coupled to a preferably davit-like supporting structure (4), which can be boarded on a floating craft (5) or structure and fitted with means (6) for displacement driving the head (3) for positioning the head (3) vertically to the load (2) which can be transferred by means of the handling cable (23) in view of putting said load (2) into or out of water,
- a so-called inertial unit (7) allowing for at least one quantity representing acceleration and/or displacements of the floating craft (5) on which the stabilizer can be boarded to be determined,
**characterized in that** the head (3) of the stabilizer comprises a base (8), and supported by the base (8), at least
- means (9) for detecting the position of the load (2) to be transferred,
- a cable duct (10) through which the handling cable (23) may pass, and
- means (11) for displacement driving the cable duct (10) by which the cable duct (10) is movably mounted with respect to the base (8) along at least two directions in a plane substantially perpendicular to the cable duct (10),
and **in that** the stabilizer comprises means (22) for driving the displacement driving means (11) of the cable duct (10) with respect to the base (8) at least depending on the data provided by the inertial unit (7).

2. The stabilizer (1) according to claim 1, **characterized in that** the displacement driving means (11) of the cable duct (10) comprise at least two jack-like linear actuators (11) arranged around the cable duct (10) between the base (8) and the cable duct, said actuators (11) respectively extending in a plane substantially perpendicular to the axis of said cable duct (10), and each being coupled to the cable duct (10) on the one hand, and the base (8) on the other hand, by a pivot link (12) having an axis parallel to the axis of the cable duct (10).

3. The stabilizer (1) according to claim 2, **characterized in that** the actuators (11) are coplanar and together form an angle close to 90°.

4. The stabilizer (1) according to any of the preceding claims, **characterized in that** the cable duct (10) has the shape of a sleeve.

5. The stabilizer (1) according to any of the preceding claims, **characterized in that** the head (3) is fitted with connecting means (13A) which can cooperate with complementary connecting means (13B) supported by the supporting structure (4) for a pivoting connection between the base (8) and the supporting structure (4) around an axis substantially orthogonal to the axis of the cable duct (10).

6. The stabilizer (1) according to any of the preceding claims, **characterized in that** the base (8) of the head (3) comprises an annular part (14) surrounding the cable duct (10) and a recessed flange (15) closing one of the sides, the so-called top side, of the annular part (14), with the recess (16) of the flange (15) being in an arrangement substantially aligned on said cable duct (10), said flange (15) supporting on the side thereof facing the cable duct (10) the so-called inertial unit (7), and the means (9) for detecting the position of the load (2) to be transferred.

7. The stabilizer (1) according to any of the preceding claims, **characterized in that** the means (9) for detecting the position of the load (7) to be transferred include at least one optical signal transceiver (91) which can cooperate with an optical signal reflector (92) positioned on the load (2) to be transferred by means of said handling cable.

8. Equipment for transferring a load (2), such as a watercraft (2), which can be put to water or hauled out of water by means of a handling cable (23), said equipment being adapted to be boarded on a floating craft (5) or structure comprising at least one stabilizer (1) and one supporting structure (4) of at least one part of the stabilizer (1), said supporting structure (4) comprising a winch (17) on which the cable (23) for handling the load (2) to be transferred can be wound, and means (6) for displacement driving the part of the stabilizer supported by said structure (4) for positioning said part of the stabilizer vertically to the load (2) which can be transferred by means of the handling cable (23),
**characterized in that** the stabilizer (1) is in accordance with one of claims 1 to 7, and that the part of the stabilizer supported by the supporting structure (4) consists at least of the head (3) of the stabilizer.

9. Equipment according to claim 8, **characterized in that** the supporting structure (4) is a davit comprising at least one arm (18) at the free end of which the head (3) of the stabilizer (1) is mounted pivotingly, and means, such as a jack (19) for displacement driving the arm (18) between at least one working position corresponding to the position for putting the load (2) into or out of water, and a position for storing the load (2) on the floating craft (5) or structure, wherein the displacement driving means of the arm (18), which can form the displacement driving means (6) of the head (3) of the stabilizer (1) for positioning said head (3) vertically to the load (2) which can be transferred by means of said handling cable (23), being fitted with driving means depending on the data of the inertial unit (7), and means (9) for detecting the stabilizer (1) position of the load to be transferred.

10. The equipment according to any of claims 8 or 9, **characterized in that** the supporting structure (4) includes means (20) for holding the head (3) of the stabilizer (1) in a substantially horizontal plane in which the axis of the cable duct (10) of the stabilizer (1) extends vertically, wherein the holding means (20) preferably consist of a jack (20) having an integrated position sensor arranged between the arm (18) of the supporting structure (4) and the head (3) of the stabilizer (1), said jack (20) being fitted with driving means depending on the data of the position sensor thereof, the data from the inertial unit (7), and the means (9) for detecting the stabilizer (1) position of the load to be transferred.
